# EUROPÄISCHE PATENTSCHRIFT

(11) **EP 1 075 809 B1**
(45) Veröffentlichungstag und Bekanntmachung des Hinweises auf die Patenterteilung: **22.09.2004**
(21) Anmeldenummer: 00114629.9
(22) Anmeldetag: 07.07.2000
(51) Int. Cl.: A47B 91/00, A47F 5/10

(54) **Regalständer**
Rack upright
Montant pour rayonnage

(30) Priorität: 10.08.1999 DE 29913901 U
(43) Veröffentlichungstag der Anmeldung: 14.02.2001
(73) Patentinhaber: Tegometall (International) AG, 8574 Lengwil (CH)
(72) Erfinder: Bucher, Manfred, c/o Tegometall (International) AG, 8574 Lengwil (CH)
(74) Vertreter: Strehl Schübel-Hopf & Partner

(56) Entgegenhaltungen:
- EP-A- 0 587 059
- US-A- 2 872 049
- US-A- 3 044 634
- US-A- 5 439 122

## Beschreibung

Bekannt sind zerlegbare Metallregale, deren Ständer jeweils aus einer einzelnen Säule und einem an deren unterem Ende einhängbaren Fußteil-Ausleger bestehen.

CH-A-391 227 offenbart einen einseitigen Regalständer mit einer Säule und einem an dieser befestigbaren Fußteil-Ausleger, der nahe seinem der Säule benachbarten Ende und nahe seinem freien Ende jeweils zur Aufnahme eines unteren Stützelements gestaltet ist.

Zwei oder mehrere derartige Regalständer werden durch Einhängen von Rückwand- und sonstigen Querelementen zu einem ein- oder mehrteiligen Regal miteinander verbunden, das freistehend als Raumteiler oder auch an einer Gebäudewand, möglicherweise an dieser befestigt, aufgestellt wird. Die Säulen sind mit vertikalen Reihen von Lochungen versehen, in die Konsolträger zur Aufnahme von Fachböden, Warenkörben oder sonstigen Ablageelementen eingehängt werden.

Da sich die Säule hinter dem mit den Füßen versehenen Fußteil-Ausleger befindet, besteht bei derartigen Regalständern insbesondere im nicht oder wenig belasteten Zustand die Neigung, nach hinten zu kippen. Auch wenn das Regal als Wandregal bestimmt ist, stört eine solche Kippneigung mindestens bei der Montage.

Bei den aus DE-A-3 028 552 und EP-A-0 715 823 bekannten Regalständern ist diese Kippneigung dadurch reduziert, daß der hintere Fuß in einem Hakenteil des Auslegers angeordnet ist, auf den das untere Ende der Säule aufgesteckt wird. Im zusammengebauten Zustand befindet sich dieser Fuß zwar unterhalb der Säule, aber nicht unter ihrem Schwerpunkt.

Aus WO 96/10936, DE-A-2 853 714, FR-A-2 763 487 und GB-A-1 325 960 sind ferner Regalständer bekannt, bei den der Ausleger nur einen Fuß nahe seinem äußeren Ende aufweist, während ein zweiter Fuß am unteren Ende der Säule selbst und zwar zentrisch zu dieser angebracht ist. Auch in diesen Fällen ist die Kippgefahr geringer als bei der Anordnung gemäß CH-A-391 227. Abgesehen davon, daß für die Befestigung des Fußes am Ausleger ein anders gestaltetes Bauteil erforderlich ist als für die Befestigung an der Säule und daher die Anzahl der bereitzuhaltenden Einzelteile steigt, ist allen diesen Regalständern noch immer eine erhebliche Kipptendenz eigen, solange der oder die Ausleger unbelastet sind.

Bei den Anordnungen nach EP-A-0 715 823 und US-A-3,044,634 handelt es sich um zweiseitige Regalständer, bei denen die Säule an entgegengesetzten Seiten mit Auslegern bestückt ist. Es versteht sich von selbst, daß diese doppelseitigen, über insgesamt vier Füße abgestützte Regalständer nach hinten ebenso wenig kippen wie nach vorne.

Aus US-A-5,439,122 ist eine einseitiger Regalständer mit den im ersten Teil des Anspruchs 1 angegebenen Merkmalen bekannt. Am unteren Ende der Säule sind dort zwei nach vorne bzw. hinten ragende L-förmige Fußteile angeschraubt.

Der Erfindung liegt die Aufgabe zugrunde, Nachteile, wie sie bei vergleichbaren Regalständern nach dem Stand der Technik auftreten, mindestens teilweise zu beseitigen. Eine speziellere Aufgabe der Erfindung kann darin gesehen werden, einen aus einer Säule und einem Fußteil-Ausleger zusammengesetzten einseitigen, in der Herstellung unaufwendigen Regalständer mit verringerter Kippneigung zu schaffen.

Die erfindungsgemäße Lösung dieser Aufgabe ist in Anspruch 1 angegeben. Das danach vorgesehene Sicherungsteil bewirkt eine Abstützung der Regalsäule auf der bezüglich des Fußteil-Auslegers entgegengesetzten Seite, wodurch erreicht wird, daß sich der Schwerpunkt des gesamten Regalständers auch im völlig unbelasteten Zustand während der Montage in den Bereich zwischen den äußersten Füßen beziehungsweise Stützelementen verlagert und dadurch die Kippgefahr beseitigt wird. Für das Sicherungsteil braucht kein eigenes Bauteil gestaltet zu werden braucht; vielmehr wird zur Sicherung ein Bauteil herangezogen, das mit einem der Teile des Fußteil-Auslegers baugleich ist.

Die Maßnahmen nach den Ansprüchen 2 bis 5 sind unter dem Gesichtspunkt einfacher Montage und stabiler Sicherung bei geringem Platzbedarf günstig.

Ein Ausführungsbeispiel der Erfindung wird nachstehend anhand der Zeichnung näher erläutert. Darin zeigt
- Figur 1: eine Seitenansicht eines Regalständers mit Kippsicherung,
- Figur 2: eine vergrößerte Seitenansicht eines Teils des Regalständers nach Figur 1, und
- Figur 3: eine Unteransicht des Teils von Figur 2.

Der in Figur 1 gezeigte Regalständer besteht aus einer Säule **10**, einem Fußteil-Ausleger **11** und einem Sicherungsteil **12**. Bei der Säule **10** handelt es sich um eine solche mit Vierkantprofil; alternativ können auch Rundsäulen eingesetzt werden. Die Säule **10** ist mindestens auf zwei gegenüberliegenden Seiten, in dem Schnitt nach Figur 1 an der linken und der rechten Seite, mit jeweils einer Reihe von H-förmigen Lochungen **13** versehen, in die die übrigen Regalelemente mit entsprechenden Haken einhängbar sind. Statt der H-Lochungen können auch jeweils zwei parallele Reihen von schlitzförmigen Lochungen vorhanden sein.

Der Fußteil-Ausleger **11** besteht aus einer horizontal verlaufenden Strebe **14**, die an ihrer Oberkante mit Anformungen **15** zum Einhängen von Fachböden oder sonstigen Regalelementen versehen ist, einem Befestigungsteil **16**, das Haken **17** zum Einhängen in die Lochungen **13** der Säule **10** und einen unteren Fußteller **18** aufweist, sowie einem Stützteil **19** mit einem Fußteller **20**.

Gemäß Figur 2 und 3 ist das Befestigungsteil **16** aus zwei Blechteilen **21**, **22** aufgebaut, die an den bei **23** markierten Stellen miteinander punktverschweißt sind. Jedes der Blechteile **21**, **22** endet an der in Figur 3 linken Seite in einer Reihe von Haken **17**, so daß sich zwei parallele Hakenreihen zum Einhängen in die an der Säule **10** vorhandenen Lochungen **13** ergeben.

Der Fußteller **18** ist frei drehbar am unteren Ende eines Gewindebolzens **25** gelagert, der in eine Mutter **26** eingeschraubt ist. Die Mutter **26** ist in dem Befestigungsteil **16** zwischen zwei sie umgreifenden, aus den Blechteilen **21**, **22** freigeschnittenen Zungen **27** drehsicher gehalten.

Das in Figur 1 gezeigte Sicherungsteil **12** hat den gleichen Aufbau wie er anhand von Figur 2 und 3 für das Befestigungsteil **16** erläutert wurde. Es wird gegenüber dem Befestigungsteil **16** um 180° gedreht mit seinen Haken **17** in Lochungen **13** an der gegenüberliegenden Seite der Säule **10** eingehängt.

In seiner Gesamtform weist das Sicherungsteil **12** ebenso wie das Befestigungsteil **16** eine im Vergleich zu seiner Höhe geringe Breite auf. Dadurch gestattet es eine gute Abstützung der Säule bei geringem Platzbedarf an der Rückseite des Regalständers.

Da der Fußteil-Ausleger **11** mit seinen einzelnen Bestandteilen zur Aufnahme der zulässige Maximallast des Regalständers ausgelegt ist, ist automatisch auch das mit dem Befestigungsteil **16** baugleiche Sicherungsteil **12** ausreichend dimensioniert, um anstelle des Befestigungsteils **16** einen entsprechenden Anteil der Gesamtlast auf den Boden zu übertragen.

## Patentansprüche

1. Einseitiger Regalständer mit einer Säule (**10**), einem an dieser befestigbaren Fußteil-Ausleger (**11**) und einem Sicherungsteil (**12**), das auf der von dem Fußteil-Ausleger (**11**) abgewandten Seite an der Säule (**10**) befestigbar ist,
**dadurch gekennzeichnet, dass**
der Fußteil-Ausleger (**11**) aus einem parallel zu der Säule (**10**) verlaufenden Befestigungsteil (**16**) und einer von der Säule (**10**) weg verlaufenden Strebe (**14**) zusammengesetzt ist, wobei die Strebe (**14**) nahe ihrem der Säule (**10**) benachbarten Ende und nahe ihrem freien Ende jeweils zur Aufnahme eines unteren Stützelements (**18, 20**) gestaltet ist, und
das Sicherungsteil (**12**) mit dem Befestigungsteil **(16**) des Fußteil-Auslegers (**11**) im wesentlichen baugleich ist und ein eigenes unteres Stützelement (**18**) trägt.

2. Regalständer nach Anspruch 1, wobei die Säule (**10**) auf entgegengesetzten Seiten mit vertikalen Reihen von Lochungen (**13**) versehen ist, in die an dem Befestigungs- und dem Sicherungsteil (**16**, **12**) vorhandene Haken (**17**) einhängbar sind.

3. Regalständer nach Anspruch 2, wobei das Sicherungsteil (**12**) zwei parallele Reihen von Haken (**17**) zum Einhängen in zwei parallele Reihen von Lochungen (**13**) der Säule (**10**) aufweist.

4. Regalständer nach einem der vorhergehenden Ansprüche, wobei das Sicherungsteil (**12**) eine relativ zu seiner Höhe geringe Abmessung in Richtung senkrecht zu der Säule (**10**) hat.

5. Regalständer nach einem der vorhergehenden Ansprüche, wobei das an dem Sicherungsteil (**12**) vorgesehene untere Stützelement ein höhenverstellbarer Fußteller (**18**) ist.

## Claims

1. A one-sided rack stand including an upright (10), a cantilevering base leg (11) adapted to be fastened to the upright and a securing member (12) adapted to be mounted on the upright (10) at the side opposite to the base leg (11),
**characterised in that**
the base leg (11) is composed of a fastening member (16) extending parallel to the upright and a beam extending away from the upright (10), the beam (14) being formed to receive a lower support member (18, 20) at both its end adjacent the upright (10) and its free end,
the securing member (12) is of substantially the same design as the fastening member (16) of the base leg (11) and carries its own lower support member (18).

2. The rack stand of claim 1 wherein the upright (10) has opposite sides provided with vertical rows of perforations (13) for engagement by hooks (17) provided on the fastening and securing members (16, 12).

3. The rack stand of claim 2 wherein the securing member (12) has two parallel rows of hooks (17) for engaging two parallel rows of perforations (13) of the column (10).

4. The rack stand of any preceding claim wherein the securing member (12) is short, in the direction perpendicular to the upright (10), as compared to its height.

5. The rack stand of any preceding claim wherein the lower support member provided on the securing member (10) is a height-adjustable foot disc (18).

## Revendications

1. Support unilatéral de rayonnage comportant un montant (10), un bras en porte-à-faux (11) formant piètement pouvant être fixé au montant et une partie de blocage (12) qui peut être fixée au montant (19) sur le côté tourné à l'opposé du bras en porte-à-faux (11) formant piètement,
**caractérisé en ce que** le bras en porte-à-faux (11) formant piètement est composé d'un élément de fixation (16) s'étendant parallèlement au montant (10) et d'une traverse (14) s'étendant depuis le montant (10), la traverse (14) étant conçue, à proximité de son extrémité voisine du montant (10) et à proximité de son extrémité libre, pour recevoir un élément d'appui inférieur (18, 20) respectif, et
l'élément de blocage (12) étant construit sensiblement de manière identique à l'élément de fixation (16) du bras en porte-à-faux (11) formant piètement, et portant son propre élément d'appui inférieur (18).

2. Support de rayonnage selon la revendication 1, dans lequel le montant (10) est pourvu sur des côtés opposés de rangées verticales de perforations (13) dans lesquelles on peut accrocher des crochets (17) prévus sur l'élément de fixation et l'élément de blocage (16, 12).

3. Support de rayonnage selon la revendication 2, dans lequel l'élément de blocage (12) comporte deux rangées parallèles de crochets (17) pour l'accrochage dans deux rangées parallèles de perforations (13) du montant (10).

4. Support de rayonnage selon l'une des revendications précédentes, dans lequel l'élément de blocage (12) présente une dimension réduite par rapport à sa hauteur dans la direction perpendiculaire au montant (10).

5. Support de rayonnage selon l'une des revendications précédentes, dans lequel l'élément d'appui inférieur, prévu sur l'élément de blocage (12), est un disque de pied (18) réglable en hauteur.
